# EUROPÄISCHE PATENTSCHRIFT

(11) **EP 2 287 977 B1**
(45) Veröffentlichungstag und Bekanntmachung des Hinweises auf die Patenterteilung: **03.06.2020**
(21) Anmeldenummer: 10173045.5
(22) Anmeldetag: 17.08.2010
(51) Int. Cl.: H01R 25/14, F21V 21/34

(54) **Stromschienensystem für ein Leuchtmodul**
Electric rail system for a light module
Système de rails conducteurs pour un module d'éclairage

(30) Priorität: 17.08.2009 DE 102009037763
(43) Veröffentlichungstag der Anmeldung: 23.02.2011
(73) Patentinhaber: Zumtobel Lighting GmbH, 6850 Dornbirn (AT)
(72) Erfinder: Schwärzler, Erich, 6932, Langen bei Bregenz (AT); Ladstätter, Gerald, 6833, Klaus (AT)
(74) Vertreter: Thun, Clemens

(56) Entgegenhaltungen:
- EP-B1- 1 284 033
- DE-A1- 2 327 078
- DE-A1- 10 121 584
- DE-U1- 20 320 077
- JP-A- S54 129 498
- US-A1- 2007 177 392

## Beschreibung

Die Erfindung betrifft ein Stromschienensystem für ein Leuchtmodul gemäß dem Oberbegriff des Anspruchs 1.

Ein derartiges Stromschienensystem weist ein Tragprofil zum Tragen des Leuchtmoduls auf, wobei das Tragprofil einen in eine erste Richtung, beispielsweise nach unten, offenen Querschnitt aufweist und wobei eine Abgabe eines von dem Leuchtmodul erzeugten Lichts im Wesentlichen in die erste Richtung vorgesehen ist.

Aus dem Stand der Technik ist es bekannt, ein solches Stromschienensystem zum Betrieb von einer Decke eines zu beleuchtenden Raums abgehängt anzuordnen, so dass die Abgabe des von dem Leuchtmodul erzeugten Lichts im Wesentlichen nach unten erfolgt und auf diese Weise eine Direktbeleuchtung für den Raum erzeugt ist. Aus lichttechnischen Gründen ist es oftmals wünschenswert, zusätzlich zu der Direktbeleuchtung eine Indirektbeleuchtung zur Verfügung zu stellen, also Licht nach oben abzugeben. Hierfür kann ein Teil des nach unten abgegebenen Lichts nach oben umgelenkt werden. Allerdings stellt sich dabei das Problem, dass das Tragprofil zu einer Abschattung des nach oben umgelenkten Lichtanteils führt und auf diese Weise eine gleichmäßige Indirektbeleuchtung verhindert ist.

Ein gattungsgemäßes Stromschienensystem ist aus der EP 1 284 033 B1 bekannt.

Aus der DE 203 20 077 U1 ist eine Tragvorrichtung zum Anbringen von Leuchten bekannt. Die Vorrichtung umfasst zwei parallel verlaufende Stromschienen. An der Unterseite sind Spotleuchten angeordnet, an der Oberseite Leuchten mit flächenhafter Leuchtwirkung.

Der Erfindung liegt die Aufgabe zugrunde, ein entsprechendes Stromschienensystem anzugeben, mit der eine verbesserte Indirektbeleuchtung möglich ist.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist ein Stromschienensystem für ein Leuchtmodul vorgesehen, das ein Tragprofil zum Tragen des Leuchtmoduls aufweist, wobei das Tragprofil einen in eine erste Richtung offenen Querschnitt aufweist und wobei eine Abgabe eines von dem Leuchtmodul erzeugten Lichts im Wesentlichen in die erste Richtung vorgesehen ist. Weiterhin weist das Stromschienensystem ein Leuchtelement mit einer Lichtquelle für eine Lichtabgabe in eine zweite, zur ersten Richtung entgegengesetzte Richtung auf, wobei das Tragprofil auf einer Seite, die in die zweite Richtung weist, eine Öffnung aufweist, durch die sich ein der Lichtquelle zugeordnetes optisches Elements erstreckt.

Mit dem Leuchtelement lässt sich eine Lichtabgabe in die zweite Richtung erzeugen, ohne dass dabei eine Abschattung durch das Tragprofil entsteht. Auf diese Weise ist eine verbesserte Indirektbeleuchtung ermöglicht. Dadurch, dass sich die Lichtquelle bzw. das optische Element des Leuchtelements durch die Öffnung erstreckt, lässt sich das Leuchtelement quasi in das Tragprofil integrieren. Es sind insbesondere hierfür keine zusätzlichen Aufbauten auf der Oberseite des Tragprofils erforderlich. Außerdem ist ermöglicht, das Leuchtmodul beispielsweise zur Erzeugung von Direktbeleuchtung zu verwenden und das Leuchtelement zur Erzeugung von Indirektbeleuchtung, so dass die Indirektbeleuchtung unabhängig von der Direktbeleuchtung ansteuerbar gestaltet sein kann. Es kann also die Indirektbeleuchtung insbesondere unabhängig von der Direktbeleuchtung an- und ausschaltbar und in der Helligkeit und/oder Farbtemperatur des Lichts einstellbar gestaltet sein.

Vorteilhaft umfasst die Lichtquelle des Leuchtelements eine Leuchtdiode und/oder eine Halogenlampe. Bei einer Leuchtdiode handelt es sich um eine quasi punktförmige Lichtquelle, die sehr kleinräumig gebaut werden kann, so dass eine Lichtquelle in Form einer Leuchtdiode dazu beiträgt, dass das Stromschienensystem insgesamt besonders raumsparend gestaltet sein kann. Entsprechendes gilt für eine Halogenlampe.

Zur gezielten Lichtführung bzw. -beeinflussung umfasst das optische Element des Leuchtelements vorteilhaft eine Linse und/oder einen Reflektor.

Vorteilhaft grenzt das Leuchtelement allseits lückenlos an den Rand der Öffnung an und/oder weist einen Oberflächenbereich auf, der mit dem Rand der Öffnung in einer Ebene verlaufend orientiert ist. Auf diese Weise ist die Gefahr des Eindringens von Schmutz und dergleichen durch die Öffnung vermindert. Dies ist insbesondere dann von Vorteil, wenn die zweite Richtung vertikal nach oben weist. Ein entsprechend plan gestalteter Oberflächenbereich des Leuchtelements erleichtert zudem die Reinigung des Tragprofils.

Vorteilhaft weist das Tragprofil einen zumindest in erster Näherung U-förmigen Querschnitt mit zwei U-Schenkeln und einem die U-Schenkel verbindenden Verbindungsschenkel auf, wobei der U-förmige Querschnitt in die erste Richtung offen ist. Beispielsweise kann also die erste Richtung vertikal nach unten weisen, so dass die beiden U-Schenkel dementsprechend nach unten von dem Verbindungsschenkel abstehen und der Verbindungsschenkel eine nach oben, also in die zweite Richtung weisende Seite des Tragprofils bildet, in der sich die Öffnung befindet.

Weiterhin vorteilhaft weist das Stromschienensystem außerdem eine Leuchtmodul-Stromzufuhrleitung zur Zuführung von Strom zu dem Leuchtmodul auf, wobei die Leuchtmodul-Stromzufuhrleitung innerhalb des Tragprofils angeordnet ist. Auf diese Weise ist eine geschützte sichere Stromzuführung zu dem Leuchtmodul ermöglicht.

Vorteilhaft weist das Stromschienensystem außerdem eine Leuchtelement-Stromzufuhrleitung zur Zuführung von Strom zu dem Leuchtelement auf, wobei die Leuchtelement-Stromzufuhrleitung innerhalb des Tragprofils angeordnet ist. Auf diese Weise ist eine geschützte sichere Stromzuführung zu dem Leuchtelement ermöglicht.

Insbesondere kann vorteilhaft vorgesehen sein, dass die Leuchtelement-Stromzufuhrleitung an einem der beiden U-Schenkel des Tragprofils angeordnet ist.

Für eine gleichmäßige, größerräumige Indirektbeleuchtung weist das Tragprofil vorteilhaft außerdem weitere Öffnungen auf, die jeweils entsprechend der zuerst genannten Öffnung ausgebildet sind. Dabei kann insbesondere eine besonders gleichmäßige Indirektbeleuchtung erzielt werden, wenn jeweils zwei benachbarte Öffnungen jeweils gleiche Abstände voneinander aufweisen.

Vorteilhaft ist in den weiteren Öffnungen jeweils ein weiteres Leuchtelement angeordnet, das dem zuerst genannten Leuchtelement entspricht, wobei das Stromschienensystem weiterhin eine Verbindungs-Stromleitung zum Führen von Strom zwischen den Leuchtelementen aufweist, die innerhalb des Tragprofils angeordnet ist.

Die Erfindung wird im Folgenden anhand von Ausführungsbeispielen und mit Bezug auf die Zeichnungen näher erläutert. Es zeigen:
- Fig. 1: eine Querschnitt-Skizze zu einem ersten Ausführungsbeispiel einer erfindungsgemäßen Stromschiene,
- Fig. 2: eine Querschnitt-Skizze zu einem zweiten Ausführungsbeispiel einer erfindungsgemäßen Stromschiene,
- Fig. 3: eine weitere, teilweise perspektivische Skizze zum ersten Ausführungsbeispiel,
- Fig. 4: eine weitere, teilweise perspektivische Skizze zum zweiten Ausführungsbeispiel und
- Fig. 5: eine Skizze zu einer Variante, die nicht Gegenstand der Ansprüche ist.

In Fig. 1 ist eine Querschnitt-Skizze zu einem ersten Ausführungsbeispiel eines erfindungsgemäßen Stromschienensystems dargestellt; Fig. 3 zeigt eine weitere, teilweise perspektivische Skizze zu diesem Ausführungsbeispiel. Das Stromschienensystem ist für ein Leuchtmodul 3 vorgesehen, das in Fig. 3 symbolisch angedeutet ist.

Das Stromschienensystem umfasst ein Tragprofil 2 zum Tragen des Leuchtmoduls 3, wobei das Tragprofil 2 einen Querschnitt aufweist, der in eine erste Richtung u offen ist. Beispielsweise kann das Tragprofil 2 dafür vorgesehen sein, zum Betrieb des Stromschienensystems derart orientiert angeordnet zu werden, dass der Querschnitt nach unten offen ist. Dies ist allerdings rein exemplarisch und stellt keinerlei Beschränkung dar, denn das erfindungsgemäße Tragprofil 2 eignet sich dafür, in jeder möglichen Orientierung gegenüber der Schwerkraft verwendet zu werden. Lediglich der einfacheren Beschreibung halber wird im Folgenden von einer Orientierung des Tragprofils 2 ausgegangen, bei der die erste Richtung u vertikal nach unten weist. Bei anderer Orientierung des Tragprofils 2 sind die folgenden Richtungsangaben entsprechend umzudeuten.

Insbesondere kann vorgesehen sein, dass das Leuchtmodul 3 derart an der Tragschiene 2 gehaltert ist, dass es durch den offenen Bereich des Querschnitts hindurch nach unten aus der Tragschiene 2 herausragend oder insgesamt unterhalb der Tragschiene 2 angeordnet ist.

Das Leuchtmodul 3 kann eine Lichtquelle umfassen, beispielsweise eine etwa rohrförmige Lichtquelle, wobei für die Anordnung des Leuchtmoduls 3 an dem Tragprofil 2 vorgesehen ist, dass die Längsachse der Lichtquelle zu der Hauptachse des Tragprofils 2 parallel ist. Es kann also beispielsweise vorgesehen sein, dass - wie in Fig. 3 angedeutet - das Leuchtmodul 3 mit einer zur Längsrichtung der Tragschiene 2 parallel angeordneten rohrförmigen Lichtquelle an der Unterseite des Tragprofils 2 angeordnet ist.

Insbesondere kann vorgesehen sein, dass das Stromschienensystem zur Aufnahme von mehreren gleichartigen bzw. baugleichen Leuchtmodulen der genannten Art vorgesehen ist, wobei die Leuchtmodule insbesondere entweder jeweils einen bestimmten Abstand voneinander aufweisend oder aber unmittelbar aneinandergrenzend vorgesehen sein können.

Dabei ist vorgesehen, dass von dem Leuchtmodul 3 erzeugtes Licht zumindest im Wesentlichen nach unten, also in die erste Richtung, abgegeben wird. Dies ergibt sich bei der dargestellten Anordnung des Leuchtmoduls 3 gegenüber dem Tragprofil 2 mehr oder weniger von selbst. Mit "im Wesentlichen" sei damit zum Ausdruck gebracht, dass das Leuchtmodul 3 zumindest dazu ausgelegt ist, Licht in den unteren Halbraum abzustrahlen. Insbesondere kann das Leuchtmodul 3 zur Erzeugung einer Direktbeleuchtung vorgesehen sein.

Weiterhin kann vorgesehen sein, dass das Tragprofil 2 zum Betrieb des Stromschienensystems in einem Raum mit einer Decke derart angeordnet wird, dass es einen Abstand zu der Decke aufweist, also beispielsweise von der Decke abgehängt angeordnet wird.

Zur Erzeugung einer Lichtabgabe in eine zweite, zur ersten Richtung entgegengesetzte Richtung o - hier also nach oben - weist das Stromschienensystem ein Leuchtelement 4 mit einer Lichtquelle 6 auf. Beispielsweise kann das Leuchtelement 4 dafür vorgesehen sein, eine Indirektbeleuchtung über die Decke zu erzeugen.

Das Tragprofil 2 weist auf einer Seite, die in die zweite Richtung o weist, hier also nach oben, eine Öffnung 10 auf, durch die sich die Lichtquelle 6 des Leuchtelements 4 und/oder ein der Lichtquelle 6 zugeordnetes optisches Element 8 erstreckt.

Durch diese Anordnung kann das Leuchtelement 4 gleichsam in das Tragprofil 2 bzw. - im Querschnitt betrachtet - in den Profilverlauf des Tragprofils 2 integriert werden. Es kann also in raumsparender Weise als quasi integraler Bestandteil des Tragprofils 4 ausgebildet sein.

Bei der Öffnung 10 kann es sich um eine Durchbruchöffnung durch das Tragprofil 2 handeln. Mit Bezug auf die Form der Öffnung 10 kann vorgesehen sein, dass ihre Erstreckung in Längsrichtung der Tragschiene 2 etwa gleich groß ist, beispielsweise maximale doppelt so groß ist, wie ihre Erstreckung in Querrichtung dazu. Es kann also beispielsweise eine kreisförmige oder quadratisch geformte Öffnung vorgesehen sein.

Wenn vorgesehen ist, dass die Tragschiene 2 aufgehängt wird, ist für die Anordnung der Öffnung 10 innerhalb der Tragschiene 2 ist vorteilhaft vorgesehen, dass der Angriffspunkt bzw. die Angriffspunkte für die Aufhängung einerseits und die Öffnung 10 andererseits in unterschiedlichen Längsbereichen der Tragschiene 2 angeordnet sind. Hierdurch lässt sich ein negativer Einfluss von Aufhängemitteln der Tragschiene 2 auf die Lichtabstrahlung des Leuchtelements 4 minimieren.

Die Lichtquelle 6 des Leuchtelements 4 kann eine Leuchtdiode und/oder eine Halogenlampe umfassen. Eine Leuchtdiode kann sehr kleinräumig gestaltet werden und erlaubt somit eine insgesamt kleinräumige Bauweise des Stromschienensystems. Dasselbe gilt grundsätzlich für eine Halogenlampe.

Das optische Element 8 des Leuchtelements 4 kann eine Linse und/oder einen Reflektor umfassen. Es kann also beispielsweise vorgesehen sein, dass sich das optische Element 8 in Form einer Linse durch die Öffnung 10 hindurch erstreckt oder diese ausfüllt.

Grundsätzlich besteht die Gefahr, dass Schmutzteilchen und dergleichen durch die Öffnung 10 hindurch in das Innere der Tragschiene 2 gelangen. Diese Gefahr lässt sich reduzieren, wenn die Formen und Maße von Öffnung 10 einerseits und Leuchtelement 4 andererseits so aufeinander abgestimmt sind, dass im zusammengesetzten Zustand das Leuchtelement 4 allseits lückenlos an den Rand der Öffnung 10 angrenzt. Dies ist aufgrund der Schwerkraft insbesondere von Vorteil, wenn - wie hier beschrieben - die Öffnung 10 nach oben weist. "Lückenlos" kann dementsprechend beispielsweise staubdicht und/oder feuchtigkeitsdicht bedeuten.

Eine besonders einfache Reinigung des Stromschienensystems ist ermöglicht, wenn das Leuchtelement 4 einen vorzugsweise planen Oberflächenbereich aufweist, der mit dem Rand der Öffnung 10 in einer Ebene verlaufend orientiert ist, also beispielsweise horizontal.

Einer möglichen Verschmutzung kann auch dadurch vorgebeugt werden, dass die Lichtaustrittsflächen des Leuchtelements möglichst steil ausbildet werden, beispielswiese steiler als 70° oder 80°, da sich an solchen steilen Flächen Schmutz nicht so leicht ablagern kann wie an weniger geneigten Flächen.

Das Tragprofil 2 kann insbesondere einen zumindest in erster Näherung U-förmigen Querschnitt mit zwei U-Schenkeln 21, 22 und einem die U-Schenkel 21, 22 verbindenden Verbindungsschenkel 23 aufweisen, wobei der Querschnitt nach unten offen ist, also die U-Schenkel 21, 22 nach unten von dem Verbindungsschenkel 23 abstehen. Die Öffnung 10 ist in diesem Fall somit an dem Verbindungsschenkel 23, vorzugsweise mittig angeordnet.

Zur Stromversorgung des Leuchtmoduls 3 weist das Stromschienensystem vorzugsweise eine Leuchtmodul-Stromzufuhrleitung 30 auf, die innerhalb des Tragprofils 2 angeordnet ist. Beispielsweise kann die Leuchtmodul-Stromzufuhrleitung 30 auf der Innenseite eines der beiden U-Schenkel 21, 22 angeordnet sein, beispielsweise über ein Halteprofil 35 aus Kunststoff, wie in Fig. 1 skizziert, so dass die Leuchtmodul-Stromzufuhrleitung 30 und das Halteelement 35 Teile eines - zur Längsachse der Tragschiene 2 parallel angeordneten - Stromleitprofils bilden. Diese Anordnung ermöglicht ein sicheres Abgreifen von Strom von der Innenseite des Tragprofils 2 her.

Zur Stromversorgung des Leuchtelements 4 weist das Stromschienensystem vorzugsweise eine Leuchtelement-Stromzufuhrleitung 31 auf, die innerhalb des Tragprofils 2 angeordnet ist. Beispielsweise kann die Leuchtelement-Stromzufuhrleitung 31 auf der Innenseite eines der beiden U-Schenkel 21, 22 angeordnet sein, beispielsweise ebenfalls über das Halteprofil 35 aus Kunststoff bzw. das Stromleitprofil, wie in Fig. 1 skizziert. Es kann also ein Stromleitprofil vorgesehen sein, das sowohl die Leuchtmodul-Stromzufuhrleitung 30, als auch die Leuchtelement-Stromzufuhrleitung 31 umfasst. Diese Anordnung ermöglicht ein sicheres Abgreifen von Strom von der Innenseite des Tragprofils 2 her. Vorteilhaft ist dabei die Leuchtmodul-Stromzufuhrleitung 30 unterhalb der Leuchtelement-Stromzufuhrleitung 31 angeordnet, so dass sich die Stromabgriffe für Leuchtmodul 3 einerseits und Leuchtelement 4 andererseits möglichst wenig gegenseitig beeinträchtigen.

Insbesondere für eine Indirektbeleuchtung eines größeren Bereichs kann vorgesehen sein, dass das Tragprofil 2 - wie in Fig. 3 perspektivisch angedeutet - außerdem weitere Öffnungen 101, 102 aufweist, die jeweils entsprechend der zuerst genannten Öffnung 10 ausgebildet sind, so dass sich in jede der Öffnungen 101, 102 jeweils ein weiteres Leuchtelement einsetzen lässt, das dem zuerst genannten Leuchtelement 4 entspricht bzw. zu diesem baugleich ist. Mit dieser Anordnung lässt sich insbesondere eine Indirektbeleuchtung erzeugen, die sich längs des Tragprofils 2 besonders gleichförmig an der entsprechenden Decke ausbildet. Für eine möglichst gleichmäßige Beleuchtung mit den Leuchtelementen sind dabei die Abstände zwischen den Öffnungen 101, 102 vorzugsweise jeweils gleich groß.

Es kann also vorgesehen sein, dass in die Öffnungen 101, 102 jeweils ein Leuchtelement eingesetzt ist. Wenn zur Stromzufuhr die oben genannte Leuchtelement-Stromzufuhrleitung 31 vorgesehen ist, kann dabei beispielsweise für jedes der Leuchtelemente jeweils ein Kontakt 40, beispielsweise in Form eines Steckkontakts vorgesehen sein, über den Strom von der Leuchtelement-Stromzufuhrleitung 31 für das betreffende Leuchtelement 4 abgegriffen werden kann. Zur Montage der Leuchtelemente in der Tragschiene 2 können in diesem Fall die einzelnen Leuchtelemente vom inneren Bereich der Tragschiene 2 aus in die Öffnungen gesteckt und entsprechend kontaktiert werden.

Wie in den Figuren 2 und 4 entsprechend skizziert, kann alternativ zu der oben dargestellten Stromversorgung der Leuchtelemente eine Verbindungsstromleitung 33 vorgesehen sein, die innerhalb des Tragprofils 2 zum Führen von Strom zwischen den Leuchtelementen angeordnet ist. Diese Verbindungsstromleitung 33 kann insbesondere - wie beispielsweise in Fig. 2 skizziert - an dem Verbindungsschenkel 23 angeordnet sein. Dabei ist es möglich, dass die Leuchtelemente 4 durch die Verbindungsstromleitung 33 untereinander verbunden in vorkonfektionierter Weise, beispielsweise auf einer Kabelrolle angebracht sind. Zur Montage kann dann diese vorkonfektionierte Einheit in die Tragschiene 2 von unten eingesetzt werden. In diesem Fall muss nicht das oben dargestellte Stromleitprofil von den Leuchtelementen kontaktiert werden.

Zur Stromversorgung der Leuchtelemente kann weiterhin ein Gerät an einem Endbereich der Tragschiene 2 dienen oder es kann - insbesondere im Fall einer vergleichsweise langen Tragschiene 2 - ein entsprechendes (zusätzliches) Gerät in der Tragschiene 2 in einem mittleren Bereich eingesetzt sein.

Es ist auch möglich, dass die Leuchtelemente eine 230V-Versorgungsleitung abgreifen.

Es kann vorgesehen sein, dass die Farbtemperatur des von dem Leuchtelement 4 abgestrahlten Lichts einstellbar gestaltet ist.

In Fig. 5 ist eine Variante, die nicht Gegenstand der Ansprüche ist, skizziert. Soweit nicht anders angegeben, gelten die obigen Ausführungen sinngemäß auch für diese Variante.

Das Tragprofil 2' weist dabei zwei, in die zweite Richtung o bzw. nach oben frei abstehende Seitenwände 24, 25 auf, die - mit Bezug auf die zweite Richtung o - zwischen sich seitlich einen Raum begrenzen, in dem das Leuchtelement 4' zumindest teilweise angeordnet ist. Das Tragprofil 2' kann dabei insgesamt H-förmig ausgebildet sein, so dass die beiden Seitenwände 24, 25 nach oben ragende Verlängerungen von zwei Schenkeln 21' und 22' bilden, die den beiden U-Schenkeln der oben gezeigten Ausführungsbeispiele entsprechen. Der entsprechende Verbindungsschenkel 23' stellt in diesem Fall den mittleren Balken des "H" dar.

Auch bei dieser Ausgestaltung lässt sich gewährleisten, dass die Leuchtelemente 4' lediglich unwesentlich über die Oberseite der Tragschiene 2' hervorstehen. Somit ist auch auf diese Weise eine besonders kleine Bauform erzielbar.

Zur Zuführung von Strom zu dem Leuchtelement 4' bzw. zu entsprechend mehreren Leuchtelementen kann vorzugsweise eine Leuchtelement-Stromzufuhrleitung 31' vorgesehen sein, die an einer der beiden Seitenwände 24, 25 angeordnet ist. Es können auch zwei derartige entsprechende Leitungen vorgesehen sein, die jeweils an einer der beiden Seitenwände 24, 25 verlaufend angeordnet sind. Es kann hierfür auch ein weiteres Stromleitprofil vorgesehen sein, das in dem Raum zwischen den Seitenwänden 24, 25 angeordnet ist. Die Leuchtelemente 4' müssen natürlich im Vergleich zu den Verhältnissen bei den oben genannten Ausführungsbeispielen an die entsprechend andere Kontakt- und Haltesituation angepasst sein.

Ein Vorteil bei dieser Variante liegt darin, dass keine Öffnung im Sinn der zuerst dargestellten Ausführungsbeispiele erforderlich ist. Außerdem erlaubt diese Ausbildung, dass die Anordnung der Leuchtelemente längs der Hauptachse der Tragschiene grundsätzlich beliebig gewählt werden kann. Es können also beliebige Abstände zwischen den Leuchtelementen gewählt werden und dabei außerdem jederzeit verändert werden, ohne dass die Tragschiene hierfür verändert werden müsste.

Bei allen dargestellten Ausführungsbeispielen ist vorteilhaft, wenn die an der Unterseite des Tragprofils angeordneten Leuchtmodule in Längsrichtung der Tragschiene gesehen frei positioniert werden können, also insbesondere unabhängig von der Anordnung der Leuchtelemente. Mit anderen Worten muss hierfür ausgeschlossen werden können, dass es zwischen den Leuchtmodulen und den Leuchtelementen zu einer Kollision kommt. Hierzu kann beispielsweise vorgesehen sein, dass das Stromleitprofil mehrere übereinander angeordnete Stromleiter umfasst, wobei zur Stromversorgung der Leuchtmodule lediglich Stromleiter aus einem unteren Bereich verwendet werden und zur Stromversorgung der Leuchtelemente lediglich Stromleiter aus einem restlichen, oberen Bereich.

## Patentansprüche

1. Stromschienensystem für ein Leuchtmodul (3),
aufweisend
- ein Tragprofil (2) zum Tragen des Leuchtmoduls (3),
wobei das Tragprofil (2) einen in eine erste Richtung (u) offenen Querschnitt aufweist und wobei eine Abgabe eines von dem Leuchtmodul (3) erzeugten Lichts im Wesentlichen in die erste Richtung (u) vorgesehen ist, **gekennzeichnet durch**
- ein Leuchtelement (4) mit einer Lichtquelle (6) für eine Lichtabgabe in eine zweite, zur ersten Richtung (u) entgegengesetzte Richtung (o),
wobei das Tragprofil (2) auf einer Seite, die in die zweite Richtung (o) weist, eine Öffnung (10) aufweist, durch die sich ein der Lichtquelle (6) zugeordnetes optisches Element (8) erstreckt.

2. Stromschienensystem nach Anspruch 1,
bei der die Lichtquelle (6) des Leuchtelements (4) eine Leuchtdiode und/oder eine Halogenlampe umfasst.

3. Stromschienensystem nach Anspruch 1 oder 2,
bei der das optische Element (10) des Leuchtelements (4) eine Linse und/oder einen Reflektor umfasst.

4. Stromschienensystem nach einem der vorhergehenden Ansprüche,
bei der das Leuchtelement (4) allseits lückenlos an den Rand der Öffnung (10) angrenzt und/oder einen Oberflächenbereich aufweist, der mit dem Rand der Öffnung (10) in einer Ebene verlaufend orientiert ist.

5. Stromschienensystem nach einem der vorhergehenden Ansprüche,
bei der das Tragprofil (2) einen zumindest in erster Näherung U-förmigen Querschnitt mit zwei U-Schenkeln (21, 22) und einem die U-Schenkel verbindenden Verbindungsschenkel (23) aufweist,
wobei der U-förmige Querschnitt in die erste Richtung (u) offen ist.

6. Stromschienensystem nach einem der vorhergehenden Ansprüche,
weiterhin aufweisend eine Leuchtmodul-Stromzufuhrleitung (30) zur Zuführung von Strom zu dem Leuchtmodul (3),
wobei die Leuchtmodul-Stromzufuhrleitung (30) innerhalb des Tragprofils (2) angeordnet ist.

7. Stromschienensystem nach einem der vorhergehenden Ansprüche,
weiterhin aufweisend
- eine Leuchtelement-Stromzufuhrleitung (31) zur Zuführung von Strom zu dem Leuchtelement (4),
wobei die Leuchtelement-Stromzufuhrleitung (31) innerhalb des Tragprofils (2) angeordnet ist.

8. Stromschienensystem mit den in den Ansprüchen 5 und 7 genannten Merkmalen, bei der die Leuchtelement-Stromzufuhrleitung (31) an einem der beiden U-Schenkel (21, 22) angeordnet ist.

9. Stromschienensystem nach einem der vorhergehenden Ansprüche,
bei dem das Tragprofil (2) außerdem weitere Öffnungen (101, 102) aufweist, die jeweils entsprechend der zuerst genannten Öffnung (10) ausgebildet sind.

10. Stromschienensystem nach Anspruch 9,
bei der jeweils zwei benachbarte Öffnungen (101, 102) jeweils gleiche Abstände voneinander aufweisen.

11. Stromschienensystem nach Anspruch 9 oder 10,
bei der in den weiteren Öffnungen (101, 102) jeweils ein weiteres Leuchtelement angeordnet ist, das dem zuerst genannten Leuchtelement (4) entspricht, weiterhin aufweisend
- eine Verbindungs-Stromleitung (33) zum Führen von Strom zwischen den Leuchtelementen, wobei die Verbindungs-Stromleitung (33) innerhalb des Tragprofils (2) angeordnet ist.

## Claims

1. A busbar system for a lighting module (3),
having
- a support profile (2) for supporting the lighting module (3),
wherein the support profile (2) has a cross section open in a first direction (u) and wherein an emission of a light generated by the lighting module (3) is provided substantially in the first direction (u),
**characterized by**
- a lighting element (4) with a light source (6) of a light emission in a second direction (o) opposite to the first direction (u),
wherein the support profile (2) has an opening (10) on a side, which points in the second direction (o), through which opening an optical element (8) associated with the light source (6) extends.

2. The busbar system according to Claim 1,
in which the light source (6) of the lighting element (4) comprises a light-emitting diode and/or a halogen lamp.

3. The busbar system according to Claim 1 or 2,
in which the optical element (10) of the lighting element (4) comprises a lens and/or a reflector.

4. The busbar system according to any one of the preceding claims,
in which the lighting element (4) abuts against the edge of the opening (10) on all sides without any gaps and/or has a surface area, which is oriented extending in a plane with the edge of the opening (10).

5. The busbar system according to any one of the preceding claims,
in which the support profile (2) has a U-shaped cross section at least in first approximation with two U legs (21, 22) and a connecting leg (23) connecting the U legs,
wherein the U-shaped cross section is open in the first direction (u).

6. The busbar system according to any one of the preceding claims, furthermore, having a lighting module current supply line (30) for supplying current to the lighting module (3),
wherein the lighting module current supply line (30) is arranged within the support profile (2).

7. The busbar system according to any one of the preceding claims, furthermore, having
- a lighting element current supply line (31) for supplying current to the lighting element (4),
wherein the lighting element current supply line (31) is arranged within the support profile (2).

8. The busbar system with the features mentioned in Claims 5 and 7,
in which the lighting element current supply line (31) is arranged on one of the two U legs (21, 22).

9. The busbar system according to any one of the preceding claims,
in which the support profile (2) in addition has further openings (101, 102), which are formed in each case corresponding to the first mentioned opening (10).

10. The busbar system according to Claim 9,
in which in each case two adjacent openings (101, 102) in each case have equal spaces from one another.

11. The busbar system according to Claim 9 or 10,
in which in the further openings (101, 102) in each case a further lighting element is arranged, which corresponds to the first mentioned lighting element (4), furthermore, having
- a connecting current line (33) for conducting current between the lighting elements, wherein the connecting current line (33) is arranged within the support profile (2).

## Revendications

1. Système de rail conducteur pour un module d'éclairage (3), comportant
- un profilé de support (2) destiné à supporter le module d'éclairage (3),
le profilé de support (2) comportant une section transversale ouverte dans une première direction (u), et une distribution d'une lumière produite par le module d'éclairage (3) étant prévue essentiellement dans la première direction (u), **caractérisé par**
- un élément d'éclairage (4) avec une source de lumière (6) pour une distribution de lumière dans une deuxième direction (o) opposée à la première direction (u),
le profilé de support (2) comportant, sur un côté qui est dirigé dans la deuxième direction (o), une ouverture (10) à travers laquelle s'étend un élément (8) optique affecté à la source de lumière (6).

2. Système de rail conducteur selon la revendication 1,
dans lequel la source de lumière (6) de l'élément d'éclairage (4) comprend une diode lumineuse et/ou une lampe halogène.

3. Système de rail conducteur selon la revendication 1 ou 2,
dans lequel l'élément (10) optique de l'élément d'éclairage (4) comprend une lentille et/ou un réflecteur.

4. Système de rail conducteur selon l'une des revendications précédentes, dans lequel l'élément d'éclairage (4) est de tous côtés adjacent de façon continue au bord de l'ouverture (10) et/ou comporte une zone superficielle qui est orientée en étant placée dans un plan avec le bord de l'ouverture (10).

5. Système de rail conducteur selon l'une des revendications précédentes, dans lequel le profilé de support (2) présente une section transversale, en forme de U au moins en première approximation, avec deux branches en U (21, 22) et une branche de raccordement (23) raccordant les branches en U, la section transversale en forme de U étant ouverte dans la première direction (u).

6. Système de rail conducteur selon l'une des revendications précédentes, comportant en outre une ligne d'alimentation en courant du module d'éclairage (30) destinée à l'alimentation en courant du module d'éclairage (3),
la ligne d'alimentation en courant du module d'éclairage (30) étant disposée à l'intérieur du profilé de support (2).

7. Système de rail conducteur selon l'une des revendications précédentes, comportant en outre
- une ligne d'alimentation en courant de l'élément d'éclairage (31) destinée à l'alimentation en courant de l'élément d'éclairage (4),
la ligne d'alimentation en courant de l'élément d'éclairage (31) étant disposée à l'intérieur du profilé de support (2).

8. Système de rail conducteur avec les caractéristiques citées dans les revendications 5 et 7,
dans lequel la ligne d'alimentation en courant de l'élément d'éclairage (31) est disposée sur l'une des deux branches en U (21, 22).

9. Système de rail conducteur selon l'une des revendications précédentes, dans lequel le profilé de support (2) comporte de plus d'autres ouvertures (101, 102) qui sont respectivement constituées d'une façon correspondant à l'ouverture (10) citée en premier lieu.

10. Système de rail conducteur selon la revendication 9,
dans lequel respectivement deux ouvertures (101, 102) voisines présentent respectivement des espacements identiques entre elles.

11. Système de rail conducteur selon la revendication 9 ou 10,
dans lequel, dans les autres ouvertures (101, 102), il est disposé respectivement un autre élément d'éclairage qui correspond à l'élément d'éclairage (4) cité en premier lieu,
comportant en outre
- une ligne de courant de raccordement (33) destinée à l'acheminement de courant entre les éléments d'éclairage, la ligne de courant de raccordement (33) étant disposée à l'intérieur du profilé de support (2).
